# FASCICULE DE BREVET EUROPEEN

(11) **EP 0 742 340 B1**
(45) Date de publication et mention de la délivrance du brevet: **24.03.1999**
(21) Numéro de dépôt: 96400928.6
(22) Date de dépôt: 30.04.1996
(51) Int. Cl.: E06B 11/08, E05F 1/06

(54) **Portillon mécanique**
Mechanische Schwenktüre
Mechanical turnstile

(30) Priorité: 10.05.1995 FR 9505515
(43) Date de publication de la demande: 13.11.1996
(73) Titulaire: ATELIERS REUNIS CADDIE S.A., F-67301 Schiltigheim (FR)
(72) Inventeur: Joseph, Alice, 67300 Schiltigheim (FR); Le Marchand, Alain, 67116 Reichstett (FR); Schmitt, Thierry, 67300 Schiltigheim (FR)
(74) Mandataire: CABINET BONNET-THIRION

(56) Documents cités:
- DE-A- 3 224 031
- DE-U- 8 709 542

## Description

La présente invention concerne un portillon mécanique du genre comportant un bras fixé sur un axe porté par un caisson formant embase (voir DE-U-8709542).

Deux portillons de ce type sont par exemple utilisés à l'entrée des magasins grandes surfaces. Ils sont généralement équipés de moyens pour permettre un déplacement angulaire déterminé de l'axe dans le sens normal d'ouverture du portillon et de moyens pour permettre un rappel automatique dans la position fermée.

Il n'est actuellement pas proposé de portillon qui pourrait être franchi sans être cassé dans le sens contraire au sens d'ouverture normal du portillon, par exemple en cas d'évacuation en urgence d'un magasin grande surface.

La présente invention a notamment pour but de proposer un tel portillon. Elle a également pour but de proposer un tel portillon dans lequel un réindexage manuel du bras, après ouverture en sens contraire au sens normal d'ouverture, est possible ; il est proposé en outre un moyen de réglage simple de la position du bras, l'embase étant généralement fixée au sol.

Selon l'invention, un portillon comprenant un bras fixé sur un axe porté par un caisson formant embase et des moyens permettant un déplacement angulaire déterminé de l'axe dans le sens normal d'ouverture du portillon, est caractérisé en ce que :
- lesdits moyens permettant un déplacement angulaire déterminé de l'axe dans le sens normal d'ouverture du portillon comprennent une partie terminale inférieure filetée ménagée dans le prolongement de l'axe et adaptée à coopérer avec un taraudage prévu dans un organe susceptible d'être immobilisé en rotation à l'aide d'un agencement à friction ;
et en ce que sont prévus en outre :
- des moyens de limitation de la course dudit déplacement angulaire qui comportent une saillie ménagée à la base de l'axe et engagée avec jeu dans une rainure ménagée dans ledit organe susceptible d'être immobilisé en rotation ; et
- des moyens pour permettre une ouverture manuelle en sens contraire au sens d'ouverture normal du portillon avec réindexage manuel du bras comprenant ledit organe immobilisé en rotation qui est susceptible d'être entraîné en rotation à l'encontre dudit agencement à friction sous l'action d'une force déterminée lorsque ladite saillie est en butée dans ladite rainure.

Une déviation angulaire du bras dans le sens normal d'ouverture du portillon engendre un mouvement hélicoïdal de l'axe grâce à la liaison par filetage avec l'organe immobilisé. Lors d'un tel mouvement, la course que possède l'axe est fonction des caractéristiques dimensionnelles de la saillie et de la rainure dans laquelle elle est emprisonnée. En fin de course, la saillie de l'axe vient buter contre la rainure. En limitant par exemple la course à 1/4 du pas des filetages de l'axe et de l'organe immobilisé en rotation, la déviation angulaire du bras peut avantageusement être réglée à 90°.

Lorsque le bras du portillon est en position fermée, la saillie de l'axe est en butée dans la rainure. En appliquant sur le bras une force contraire au sens d'ouverture, à partir d'une certaine valeur de la force, l'organe taraudé qui était immobilisé est entraîné en rotation à l'encontre de l'agencement à friction : l'ensemble bras, axe, organe taraudé se décale angulairement. La valeur de la force peut être réglée en fonction des éléments constituant ledit agencement à friction.

Des moyens sont en outre prévus pour permettre un rappel automatique du bras vers sa position fermée.

La présente invention sera mieux comprise et d'autres avantages apparaîtront à la lumière de la description qui va suivre d'un exemple de réalisation, description faite en référence aux figures sur lesquelles :
- la figure 1 est une vue schématique de deux portillons d'entrée selon l'invention ;
- la figure 2 est une vue en élévation du portillon de la figure 1 avec un arrachement local en coupe selon la ligne II-II de la figure 1, selon un exemple de réalisation de l'invention ;
- la figure 3 est une vue de détail agrandi de la figure 2 ;
- la figure 4 est une vue en coupe selon la ligne IV-IV de la figure 1 ;
- les figures 5 à 8 illustrent des variantes de réalisation.

Comme représenté schématiquement à la figure 1, un portillon selon l'invention comprend un bras 1 fixé sur un axe 2 traversant un caisson en tôle 3 fixé au sol et formant embase.

Selon l'exemple de réalisation choisi et représenté sur les figures 2 à 4, l'axe 2 est guidé par un flasque de guidage 4 fixé à l'intérieur du caisson 3, en partie supérieure, au moyen de vis 10. Il comporte une bague autolubrifiante 11 assurant un guidage en translation et en rotation de l'axe 2.

A l'extrémité inférieure de l'axe 2, dans le prolongement de ce dernier, est ménagé un axe inférieur 5 engagé dans un logement 6 de l'axe 2 et solidarisé à l'aide d'une goupille 7. L'axe inférieur 5 comporte une partie terminale filetée 8.

Un carter inférieur 12 est fixé dans le caisson 3 par exemple par soudage. Au moins une rondelle Belleville 14, trois dans l'exemple représenté, repose dans le fond du carter inférieur 12, centrée contre un rebord 13 de ce dernier, et sur laquelle repose une rondelle d'appui 15. Une bague autolubrifiante 18 assure un guidage en rotation d'un disque 20 qu'elle entoure ; le disque 20 est muni d'un taraudage 21 présentant les mêmes caractéristiques que le filetage de la partie terminale filetée 8 de l'axe inférieur 5 avec lequel il coopère. Sur le disque 20 est fixée une bague 25 à l'aide de vis 24 à têtes noyées. Des rondelles de friction 30A, 30B, constituées d'une matière à fort coefficient de frottement, sont disposées de part et d'autre de l'ensemble disque 20 - bague 25 en venant épouser respectivement la face supérieure de la bague 25 et la face inférieure du disque 20. Le disque 20 et la bague 25 forment un organe susceptible d'être immobilisé en rotation grâce à l'agencement à friction qui vient d'être décrit.

Le carter inférieur 12 comporte sur sa partie extérieure supérieure un filetage 32 servant au montage par vissage d'un flasque de serrage 33 portant un manchon central 34. Le flasque 33, en contact avec la rondelle de friction 30A, permet, par vissage ou dévissage, le réglage de l'effort de frottement d'immobilisation du disque 20, en comprimant plus ou moins les rondelles Belleville 14.

La partie inférieure de l'axe 2 présente un épaulement annulaire 38 formant saillie radiale adaptée à coopérer avec un épaulement annulaire 41 placé en regard et ménagé sur la surface inférieure de la bague 25. Un jeu axial J sépare ces deux épaulements annulaires 38 et 41, la hauteur de l'épaulement annulaire 38 étant plus petite que celle de l'épaulement annulaire 41.

La bague 25 est assemblée sur le disque 20 après montage de l'axe 2, l'épaulement annulaire 38 de ce dernier se trouvant ainsi emprisonné axialement entre le disque 20 et la bague 25 dans une rainure annulaire définie par l'épaulement annulaire 41 de la bague 25 et la surface supérieure du disque 20.

L'ouverture du portillon dans le sens normal d'ouverture (selon les flèches O montrées aux figures 1 et 4) s'opère de la manière suivante. Une déviation angulaire du bras 1 dans le sens d'ouverture engendre un mouvement hélicoïdal de l'axe 2 grâce à la liaison par filetage entre l'axe inférieur fileté 5 et le disque 20 taraudé. L'axe 2 monte. Lors d'un tel mouvement, la course que possède l'axe 2, emprisonné entre le disque 20 et la bague 25, est fonction des caractéristiques dimensionnelles des épaulements 38, de l'extrémité inférieure de l'axe 2, et 41, de la bague 25. En fin de course J, l'épaulement 38 de l'axe 2 vient buter contre l'épaulement 41 de la bague 25. La valeur de la déviation angulaire du bras 1 est donc fonction de la course J. En limitant celle-ci à 1/4 du pas des filetages de l'axe inférieur fileté 5 et du taraudage 21 du disque 20, la déviation angulaire du bras 1 peut être réglée à 90°.

Le rappel automatique du bras 1 s'opère de la manière suivante. L'angle des hélices des filetages de l'axe inférieur fileté 5 et du taraudage 21 du disque 20 est tel que l'accouplement est réversible en sorte que, par la seule masse de l'ensemble des pièces entraînées lors du décalage angulaire du bras 1 dans le sens d'ouverture, un mouvement hélicoïdal soit assuré dans le sens contraire (sens de rappel du bras).

L'ouverture manuelle en sens contraire s'opère de la manière suivante. Le serrage du flasque 33 contribue à une immobilisation en rotation du disque 20 par l'intermédiaire des rondelles de friction 30A, 30B et des rondelles Belleville 14 qui exercent une pression de contact sur la surface supérieure de la bague 25 et sur la surface inférieure du disque 20.

Lorsque le bras 1 est en position fermée, l'épaulement annulaire 38 de l'axe 2 est en butée avec le disque 20. Le bras 1 étant immobilisé en position fermée, en appliquant sur le bras 1 une force contraire au sens d'ouverture, à partir d'une certaine valeur de la force, le disque 20 glisse entre les rondelles de friction 30A, 30B : l'ensemble bras 1, axe 2, axe inférieur 5, disque 20 et bague 25 se décale angulairement. La valeur de cette force est fonction du couple de serrage du flasque 33. Deux doigts 16, 17 sont prévus sur le bras 1, adaptés à buter sur un plot 28 fixé sur le caisson 3 (voir figure 4). Le doigt 17 est muni d'une butée réglable 19. Le degré de liberté du bras 1 est limité par la butée du doigt 16 sur le plot 28 fixé à 90° sur le caisson 3.

Après avoir effectué un décalage angulaire du bras 1 dans le sens contraire au sens d'ouverture, il y a lieu de réindéxer le bras 1 pour un retour approprié à la position fermée. Un réindexage manuel du bras s'opère de la manière suivante.

Sous une poussée dans le sens d'ouverture lors d'une telle manoeuvre de réindexage, le dispositif se comporte dans un premier temps d'une façon identique à une manoeuvre normale dans le sens d'ouverture : le bras 1 effectue une rotation d'un angle dont la valeur est fonction de la course J possible de l'axe inférieur fileté 5 et entraîne l'axe 2 dans un mouvement hélicoïdal. En fin de ce mouvement, l'épaulement annulaire 38 de l'axe 2 est en butée avec l'épaulement annulaire 41 de la bague 25. Dans un deuxième temps, le dispositif se comporte de façon identique à une manoeuvre dans un sens contraire au sens d'ouverture. En appliquant une force dans le sens d'une plus grande ouverture sur le bras 1, à partir d'une certaine valeur de la force, le disque 20 et la bague 25 glissent entre les rondelles de friction 30A, 30B : l'ensemble bras 1, axe 2, axe inférieur 5, disque 20 et bague 25 se décale angulairement, ce qui permet le réindexage du bras 1. La valeur de cette force est fonction du couple de serrage du flasque 33.

En fin de réindexage, lorsque l'on supprime cette force, le bras 1 effectue une rotation inverse suivant le principe de rappel automatique décrit plus haut.

La rotation effectuée par le bras 1 lors de son rappel après décalage angulaire dans le sens d'ouverture étant toujours de la même valeur, en agissant sur la position du bras en fin de manoeuvre dans le sens d'ouverture, le bras se trouve déplacé dans la position fermée.

Le réglage de la position fermée du bras 1 s'effectue par : une action sur la butée réglable 19 (voir figure 4) qui est fixée au doigt 17 lui-même solidaire du bras 1, un mouvement du bras 1 en sens contraire au sens d'ouverture, une manoeuvre de réindexage jusqu'à venir buter sur le plot 28 avec la butée réglable 19, et un rappel automatique du bras 1.

Il est ainsi proposé selon l'invention un portillon de construction simple pouvant répondre aux besoins suivants :
- une ouverture manuelle du bras dans un sens, qui peut être limitée par exemple à 90° ;
- un rappel automatique du bras en position fermée ;
- une ouverture manuelle en sens contraire sous une poussée réglable, qui peut être limitée par exemple à 90° ;
- un réindexage manuel du bras après ouverture en sens contraire ; et
- un réglage de la position du bras.

Le sens d'ouverture est, selon l'exemple de réalisation qui vient d'être décrit, tributaire du sens des filetages de l'axe fileté 5 et du taraudage du disque 20. Si l'on veut utiliser ce même type de construction pour un agencement à deux portillons gauche et droit comme sur la figure 1, il convient de réaliser des portillons de type gauche et des portillons de type droit avec des filetages de l'axe 2 et du taraudage du disque 20 respectifs symétriques. On peut également adapter de manière simple le portillon qui vient d'être décrit. Ainsi, selon la variante de la figure 5, une bague 40 est rendue solidaire de l'axe 2 au moyen d'une goupille 43. Un ressort hélicoïdal 44 assure une liaison élastique angulaire en rotation entre la bague 40 et le flasque de guidage 4. Ce ressort 44 est bandé lors de son montage et sollicite l'axe 2 dans un mouvement hélicoïdal vers le haut. Lorsque le bras 1 est en position fermée, l'épaulement annulaire 38 de l'axe 2 est en contact avec l'épaulement annulaire 41 de la bague 25. L'axe 2 descend lors d'une déviation angulaire du bras 1 dans le sens d'ouverture. Le rappel du bras 1 est ensuite assuré par le ressort 44. Selon cette variante, le sens d'ouverture du bras 1 est ainsi tributaire de la présence du ressort.

A la figure 6 est représentée une deuxième variante de réalisation possible dans laquelle l'angle d'inclinaison des hélices des filetages 48 et 51 respectivement de l'axe inférieur fileté 5 et du taraudage du disque 20 est tel que l'accouplement n'est réversible de sorte que la seule masse de l'ensemble des pièces entraînées lors du décalage angulaire du bras 1 dans le sens d'ouverture ne suffit pas à produire un mouvement hélicoïdal dans le sens contraire de celui de l'ouverture (sens de rappel du bras), comme cela était le cas précédemment ; le ressort hélicoïdal 44 est bandé lors de son montage et, en fonction de son sens d'enroulement, entraîne l'axe 2 dans un mouvement hélicoïdal soit vers le haut, soit vers le bas. Le bras 1 étant en position fermée, l'épaulement annulaire 38 de l'axe 2 est soit en butée sur le disque 20, soit en contact avec l'épaulement annulaire 41 de la bague 25. L'axe 2 monte ou descend lors d'une déviation angulaire du bras 1 dans le sens d'ouverture. Le rappel du bras est assuré par le ressort 44. Le sens d'ouverture est donc ici fonction du sens d'enroulement du ressort 44.

Des variantes de réalisation des moyens permettant un réglage de la position fermée du bras sont également possibles.

Selon la variante représentée à la figure 7, des moyens sont mis en oeuvre pour modifier la course J de l'axe 2. A cet effet, la bague 25 est distante du disque 20 d'un espace E. La position de la bague 25 par rapport au disque 20 est réglable au moyen de vis 50 qui permettent de modifier la valeur de la course J de l'axe 2. Le réglage de la position fermée du bras 1 s'effectue par : un réglage de la course J de l'axe 2 par une action sur les vis 50, un mouvement du bras 2 en sens contraire au sens d'ouverture, une manoeuvre de réindexage jusqu'à venir buter sur le plot 28 et un rappel automatique du bras 1.

Selon la variante de réalisation représentée à la figure 8, on met en oeuvre des moyens pour permettre la rotation de l'axe 2 par rapport à l'axe inférieur fileté 5. Une bague épaulée 52 est vissée sur l'axe 2 jusqu'à venir en butée sur l'axe inférieur fileté 5. Un écrou 53 est engagé sur l'axe 2 et bloqué contre la bague épaulée 52. Un second écrou 54 est engagé sur l'axe 2. L'ensemble ainsi composé est vissé à l'extrémité de l'axe 2 et bloqué avec le second écrou 54. Le réglage de la position fermée du bras s'opère par : un desserrage de cet écrou 54, une orientation du bras 1 et le blocage de cet écrou 54 contre l'axe 2.

Selon une autre variante non représentée, il est proposé une orientation de l'ensemble du mécanisme ; le carter inférieur 12 est fixé dans le caisson 3 par vissage. Il est muni de trous oblongs aux endroits de passage de vis de fixation de manière que l'on puisse l'orienter angulairement. Selon la technologie et le sens d'ouverture du bras 1 choisis (entre l'exemple de réalisation des figures 2 à 4 et la variante de la figure 5), l'épaulement annulaire 38 de l'axe 2 est soit en butée sur le disque 20 soit en contact avec l'épaulement annulaire 41 de la bague 25. En orientant l'ensemble du mécanisme, la position fermée du bras 1 est modifiée. Le réglage de la position fermée du bras 1 s'effectue par un desserrage du flasque 33, une rotation de l'ensemble du mécanisme et un resserrage du flasque 33.

Selon une autre variante de réalisation également non représentée, on met en oeuvre des moyens pour supprimer le mouvement hélicoïdal de l'axe 2. En rendant l'axe 2 solidaire du disque 20 au moyen d'un accessoire, l'ouverture manuelle de 90° n'est plus possible : il n'y a plus de mouvement hélicoïdal de l'axe 2, le disque 20 glisse entre les rondelles de friction 30A, 30B. Il suffit d'exercer une force sur le bras 1 pour l'amener à la position désirée. Le réglage de la position fermée du bras 1 s'effectue ainsi par la mise en place de l'accessoire précité, l'action d'une force sur le bras 1 dans le sens désiré et la suppression de l'accessoire.

Il va de soi que d'autres variantes de réalisation sont possibles, notamment on peut prévoir un axe 2 et un axe inférieur fileté 5 en une seule pièce et, par ailleurs, la bague autolubrifiante 11 du dispositif peut être remplacée par une douille à bille ou tout autre moyen capable d'assurer un guidage en translation et en rotation de l'axe 2. On peut également compléter le dispositif par des moyens d'alarme, contacteurs, détecteurs de présence susceptibles d'enclencher une alarme sonore ou lumineuse avertissant d'un mouvement du bras dans le sens contraire au sens normal d'ouverture.

## Revendications

1. Portillon comprenant un bras (1) fixé sur un axe (2) porté par un caisson (3) formant embase et des moyens permettant un déplacement angulaire déterminé de l'axe (2) dans le sens normal d'ouverture du portillon caractérisé en ce que :
- lesdits moyens permettant un déplacement angulaire déterminé de l'axe (2) dans le sens normal d'ouverture du portillon comprennent une partie terminale inférieure filetée (8) ménagée dans le prolongement de l'axe (2) et adaptée à coopérer avec un taraudage (21) prévu dans un organe (20,25) susceptible d'être immobilisé en rotation à l'aide d'un agencement à friction (14, 15, 12, 33, 30A, 30B) ;
et en ce que sont prévus en outre :
- des moyens de limitation de la course dudit déplacement angulaire qui comportent une saillie (38) ménagée à la base de l'axe (2) et engagée avec jeu (J) dans une rainure ménagée dans ledit organe susceptible d'être immobilisé en rotation (20,25) ; et
- des moyens pour permettre une ouverture manuelle en sens contraire au sens d'ouverture normal du portillon avec réindexage manuel du bras (1) comprenant ledit organe immobilisé en rotation qui est susceptible d'être entraîné en rotation à l'encontre dudit agencement à friction sous l'action d'une force déterminée lorsque ladite saillie est en butée dans ladite rainure.

2. Portillon selon la revendication 1, caractérisé en ce qu'il comporte des moyens de rappel automatique du bras (1) comprenant un angle des hélices du filetage de la partie terminale filetée (8) de l'axe (2) et du taraudage (21) de la pièce immobilisée tel que, sous l'effet de la seule masse de l'ensemble des pièces entraînées lors dudit déplacement angulaire, un mouvement hélicoïdal soit assuré dans le sens contraire.

3. Portillon selon la revendication 1, caractérisé en ce qu'il comporte des moyens de rappel automatique du bras comprenant un ressort de rappel.

4. Portillon selon l'une quelconque des revendications précédentes, caractérisé en ce que ledit organe immobilisé comprend un disque (20) comportant ledit taraudage (21) et une bague (25) solidarisée à l'aide de vis de fixation (24), ladite rainure limitant la course (J) dudit déplacement angulaire du bras dans le sens normal d'ouverture étant définie par la surface supérieure dudit disque (20) et un épaulement annulaire (41) ménagé sur la surface inférieure de la bague (25), ladite saillie ménagée à la base de l'axe (2) du portillon étant constituée d'un épaulement annulaire (38) de plus petite hauteur que la hauteur de la rainure et emprisonné dans cette dernière.

5. Portillon selon l'une quelconque des revendications précédentes, caractérisé en ce que ledit agencement à friction comprend un carter inférieur (12) fixé à l'intérieur dudit caisson (3), au moins une rondelle Belleville (14), reposant au fond dudit carter inférieur (12), sur laquelle repose une rondelle d'appui (15), des rondelles de friction (30A,30B) étant disposées de part et d'autre dudit organe immobilisé (20,25), et un flasque de serrage (33).

6. Portillon selon l'une quelconque des revendications précédentes, caractérisé en ce que deux doigts (16,17) sont ménagés sur le bras (1) et adaptés à buter sur un plot (28) fixé sur le caisson (3) permettant un réindexage manuel du bras (1) après ouverture en sens contraire.

7. Portillon selon l'une quelconque des revendications précédentes, caractérisé en ce qu'il comporte des moyens de réglage de la position du bras (1).

8. Portillon selon la revendication 7, caractérisé en ce que lesdits moyens de réglage comprennent un doigt (17) avec une butée réglable (19) ménagé sur le bras (1) et adapté à buter contre un plot (28) ménagé sur ledit caisson (3).

9. Portillon selon la revendication 7, caractérisé en ce que lesdits moyens de réglage comprennent des moyens pour modifier la course (J) du déplacement angulaire de l'axe (2) par rapport audit organe immobilisé (20,25).

10. Portillon selon la revendication 7, caractérisé en ce que lesdits moyens de réglage comprennent des moyens pour permettre la rotation de l'axe (2) par rapport à l'axe inférieur fileté (5).

11. Portillon selon la revendication 7, caractérisé en ce que lesdits moyens de réglage comprennent des moyens pour orienter angulairement ledit carter inférieur (12).

12. Portillon selon la revendication 7, caractérisé en ce que lesdits moyens de réglage comprennent des moyens pour supprimer le mouvement hélicoïdal de l'axe (2) du portillon.

13. Portillon selon l'une quelconque des revendications précédentes, caractérisé en ce qu'un flasque de guidage (4) fixé à l'intérieur du caisson (3), en partie supérieure, comporte une bague assurant un guidage en translation et en rotation de l'axe (2).

14. Portillon selon les revendications 3 à 13, caractérisé en ce qu'il comporte une bague (40) solidarisée avec l'axe (2), ledit ressort de rappel (44) assurant une liaison élastique angulaire entre ladite bague (40) et ledit flasque de guidage (4), ledit ressort de rappel (44) étant bandé lors de son montage de manière à pouvoir entraîner l'axe (2) dans un mouvement hélicoïdal soit vers le haut, soit vers le bas.

## Patentansprüche

1. Kleine Tür mit einem Arm (1), der auf einer Achse (2) befestigt ist, die ihrerseits von einem Gehäuse (3) getragen ist, welches einen Sockel bildet, und mit Mitteln, welche eine Winkelverstellung, bestimmt durch die Achse (2), in einem normalen Öffnungssinne des Türchens gestatten,
dadurch gekennzeichnet, daß
- die Mittel, welche eine durch die Achse (2) bestimmte Winkelverstellung im normalen Öffnungssinne des Türchens gestatten, einen unteren Endbereich mit einem ersten Gewinde (8) umfassen, welches an einer Verlängerung der Achse (2) angebracht ist, um mit einem zweiten Gewinde (21) zusammenzuwirken, das in einem Organ (20,25) vorgesehen ist, das mit Hilfe einer Reibungsanordnung (14,15,12,33,30A,30B) dreh-unbeweglich gemacht werden kann;
und daß außerdem vorgesehen sind:
- Mittel zum Begrenzen des Verlaufs der genannten Winkelverstellung, welche einen Vorsprung (38) umfassen, der an der Basis der Achse (2) angebracht ist und mit Spiel (J) in eine Nut eingreift, die an dem genannten Organ (20,25) angebracht ist, das drehunbeweglich gemacht werden kann; und
- Mittel, um ein manuelles Öffnen in einem dem normalen Öffnungssinn des Türchens entgegengesetzten Sinn zu gestatten, zusammen mit einer manuellen Rückstellung des Arms (1), welche Mittel das genannte drehunbewegliche Organ umfassen, das geeignet ist, unter der Wirkung einer vorbestimmten Kraft gegen die Wirkung der Reibungsmittel in Drehung versetzt zu werden, wenn der Vorsprung sich im Anschlag in der genannten Nut befindet.

2. Tür nach Anspruch 1, dadurch gekennzeichnet, daß sie Mittel zum automatischen Rückführen des Armes (1) aufweist, welche einen Schraubenwinkel des Gewindes am mit Gewinde (8) versehenen Ende der Achse (2) und ein Innengewinde (21) des unbeweglichen Stücks aufweisen, wobei unter der Wirkung allein der Masse der Anordnung die Stücke, die im Fall der Winkelbewegung bewegt worden sind, eine Schraubbewegung im entgegengesetzten Sinne erfahren.

3. Tür nach Anspruch 1, dadurch gekennzeichnet, daß sie Mittel zum automatischen Rückführen des Armes aufweist, welche eine Rückholfeder umfassen.

4. Tür nach einem der vorangegangenen Ansprüche, dadurch gekennzeichnet, daß das unbeweglich machbare Organ eine Scheibe (20) aufweist, welche das Innengewinde (21) und einen Ringteil (25) aufweist, der mit Hilfe von Befestigungsschrauben (24) festgelegt ist, wobei die Nut den Weg (J) der Winkelverstellung des Armes im normalen Öffnungssinne begrenzt, der durch die Unterseite der Scheibe (20) und eine Ringschulter (41) definiert ist, die auf der Unterseite des Ringteils (25) vorgesehen ist, wobei der Vorsprung an der Basis der Achse (2) der kleinen Tür durch eine Ringschulter (38) von geringerer Höhe als die Höhe der Nut gebildet ist und in der letzteren eingefangen ist.

5. Tür nach einem der vorangegangenen Ansprüche, dadurch gekennzeichnet, daß die Reibungsanordnung einen unteren Kasten (12) oder dergleichen aufweist, der in dem Gehäuse (3) befestigt ist, sowie wenigstens eine Bellevillescheibe (14), die auf dem Boden des Innenkastens (12) aufsitzt, auf der wiederum eine Anlagescheibe (15) aufliegt; ferner sind Reibscheiben (30A,30B) beiderseits des festlegbaren Organs (20,25) angeordnet und ein Spannteil (33).

6. Tür nach einem der vorangegangenen Ansprüche, dadurch gekennzeichnet, daß zwei Finger (16,17) an dem Arm (1) angebracht sind, die geeignet sind, an einem Block (28) anzuschlagen, der auf dem Gehäuse (3) vorgesehen ist, und eine manuelle Rückführung des Armes (1) nach dem Öffnen im konträren Sinne erlaubt.

7. Tür nach einem der vorangegangenen Ansprüche, dadurch gekennzeichnet, daß sie Mittel zum Einstellen der Stellung oder Position des Armes (1) aufweist.

8. Tür nach Anspruch 7, dadurch gekennzeichnet, daß die genannten Mittel zum Einstellen einen Finger (17) oder dergleichen mit einem einstellbaren Anschlag (19) umfassen, der auf dem Arm (1) angebracht und geeignet ist, gegen einen Block (28) anzuschlagen, der auf dem Gehäuse (3) vorgesehen ist.

9. Tür nach Anspruch 7, dadurch gekennzeichnet, daß die genannten Mittel zum Einstellen Mittel umfassen, um die Bahn (J) der Winkelverstellung der Achse (2) in Bezug auf das feststellbare Organ (20,25) zu modifizieren.

10. Tür nach Anspruch 7, dadurch gekennzeichnet, daß die Mittel zum Einstellen Mittel umfassen, um eine Drehung der Achse (2) in Bezug auf die untere, mit Gewinde versehene Achse (5) zu ermöglichen.

11. Tür nach Anspruch 7, dadurch gekennzeichnet, daß die Einstellmittel Mittel umfassen, um den inneren Kasten (12) winkelmäßig zu orientieren.

12. Tür nach Anspruch 7, dadurch gekennzeichnet, daß die Einstellmittel Mittel umfassen, um die schraubenförmige Bewegung der Achse (2) der Tür zu unterdrücken.

13. Tür nach einem der vorangegangenen Ansprüche, dadurch gekennzeichnet, daß eine Führungsscheibe (4) im Inneren des Gehäuses (3) im oberem Bereich befestigt ist, welche einen Ringteil zur Führung der Achse (2) für eine Dreh- und eine Translationsbewegung trägt.

14. Tür nach den Ansprüchen 3 bis 13, dadurch gekennzeichnet, daß sie einen Ringteil (40) umfaßt, der mit der Achse (2) fest verbunden ist, die Rückstellfeder (44) eine elastische Winkel-Verbindung zwischen dem Ringteil (40) und der Führungsscheibe (4) sicherstellt, wobei die Rückstellfeder (44) in der Weise bei ihrer Montage gespannt ist, daß sie die Achse (2) bei ihrer schraubenförmigen Bewegung entweder nach oben oder nach unten antreiben kann.

## Claims

1. A barrier comprising an arm (1) fixed on a shaft (2) carried by a casing (3) forming a base and means allowing a given angular movement of the shaft (2) in the normal opening direction of the barrier, characterised in that
- said means allowing a given angular movement of the shaft (2) in the normal opening direction of the barrier comprise a threaded lower end portion (8) provided in the extension of the shaft (2) and adapted to co-operate with a tapped thread (21) provided in a member (20,25) which can be fixed in rotation by means of a friction assembly (14,15,12, 33,30A,30B), and in that there are also provided
- means for limiting the travel of said angular movement, which comprise a projection (38) provided at the base of the shaft (2) and engaging with clearance (J) in a groove provided in said member (20,25) which can be fixed in rotation, and
- means for allowing manual opening in the opposite direction to the normal opening direction of the barrier, with manual re-indexing of the arm (1) comprising said member fixed in rotation, to which rotation can be imparted counter to said friction assembly under the action of a given force when said projection abuts in said groove.

2. A barrier according to claim 1, characterised in that it comprises means for automatic return of the arm (1), comprising an angle of the screw threads of the threaded end portion (8) of the shaft (2) and of the tapped thread (21) of the part fixed in rotation such that, under the action only of the weight of the assembly of parts entrained during said angular movement, a helicoidal movement in the opposite directed is ensured.

3. A barrier according to claim 1, characterised in that it comprises automatic return means for the arm, comprising a return spring.

4. A barrier according to any one of the preceding Claims, characterised in that said fixed member comprises a disc (20) comprising said tapped thread (21) and a collar (25) secured by means of locating screws (24), said groove limiting the travel (J) of said angular movement of the arm in the normal opening direction being defined by the upper surface of said disc (20) and an annular shoulder (41) provided on the lower surface of the collar (25), said projection provided at the base of the shaft (2) of the barrier being formed by an annular shoulder (38) of lower height than the depth of the groove and held captive in the latter.

5. A barrier according to any one of the preceding claims, characterised in that said friction assembly comprises a lower housing (12) secured to the inside of said casing (3), at least one Belleville washer (14) resting on the bottom of said lower housing (12), on which rests a thrust washer (15), friction washers (30A,30B) being arranged on either side of said fixed member (20,25), and a clamping flange (33).

6. A barrier according to any one of the preceding claims, characterised in that two fingers (16,17) are provided on the arm (1) and are adapted to abut on a pin (28) secured to the casing (3), making possible manual re-indexing of the arm (1) after opening in the opposite direction.

7. A barrier according to any one of the preceding claims, characterised in that it comprises means for adjusting the position of the arm (1).

8. A barrier according to claim 7, characterised in that said adjusting means comprise a finger (17) with an adjustable stop (19) provided on the arm (1) and adapted to abut against a pin (28) provided on said casing (3).

9. A barrier according to claim 7, characterised in that said adjusting means comprise means for changing the travel (J) of the angular movement of the shaft (2) relative to said fixed member (20,25).

10. A barrier according to claim 7, characterised in that said adjusting means comprise means enabling the shaft (2) to rotate relative to the threaded lower shaft (5).

11. A barrier according to claim 7, characterised in that said adjusting means comprise means for angularly positioning said lower housing (12).

12. A barrier according to claim 7, characterised in that said adjusting means comprise means for eliminating the helicoidal movement of the shaft (2) of the barrier.

13. A barrier according to any one of the preceding claims, characterised in that a guide flange (4) secured to the inside of the casing (3), in the upper part, comprises a ring ensuring translatory and rotational guidance of the shaft (2).

14. A barrier according to claims 3 to 13, characterised in that it comprises a ring (40) secured to the shaft (2), said return spring (44) ensuring an angular elastic connection between said ring (40) and said guide flange (4), said return spring (44) being stretched during its installation so as to be able to entrain the shaft (2) in a helicoidal movement either upwards or downwards.
